# EUROPÄISCHE PATENTSCHRIFT

(11) **EP 1 423 031 B1**
(45) Veröffentlichungstag und Bekanntmachung des Hinweises auf die Patenterteilung: **25.07.2007**
(21) Anmeldenummer: 02797691.9
(22) Anmeldetag: 02.09.2002
(51) Int. Cl.: A47C 21/02

(54) **SITZ- UND/ODER LIEGEMÖBEL**
SEATING AND/OR RECLINING FURNITURE
MEUBLE POUR S'ASSEOIR OU S'ALLONGER

(30) Priorität: 06.09.2001 AT 6932001 U
(43) Veröffentlichungstag der Anmeldung: 02.06.2004
(73) Patentinhaber: sedda Polstermöbelwerke, Hans Thalermaier GmbH, 4702 Wallern/Trattnach (AT)
(72) Erfinder: Wiberg, Ole, Ramsgate, CT 119 UA, Kent (GB)
(74) Vertreter: Rippel, Andreas
(86) Internationale Anmeldenummer: PCT/IB2002/003609
(87) Internationale Veröffentlichungsnummer: WO 2003/020082

(56) Entgegenhaltungen:
- DE-C- 477 709
- US-A- 2 804 914
- US-A- 4 320 922
- US-A- 5 829 828

## Beschreibung

Die Erfindung bezieht sich auf ein Sitz- und/oder Liegemöbel entsprechend dem Oberbegriff des Anspruches 1.

In der US 2 804 914 A ist ein Autositz beschrieben, dessen Polsterung mittels einer Stange mit einem Überzug bedeckt werden kann. Für Schlafmöbel ist die bekannte Einrichtung nicht brauchbar.

Um bei Möbeln, die auch zum Schlafen benützt werden, einerseits den Möbelstoff zu schonen, andererseits aus hygienischen Gründen, ist es üblich, diesen bei der Verwendung des Möbels zum Liegen mit einem Überwurf zu bedecken. Ein solcher Überwurf ist im einfachsten Fall ein Laken, das auch als Bett- oder Leintuch bezeichnet wird.

Die Erfindung hat es sich zum Ziel gesetzt, das Überziehen eines Überwurfes über die gepolsterte Sitz- bzw. Liegefläche zu vereinfachen.

Erreicht wird dies dadurch, daß das Gestell ein Möbelgestell ist, daß der Stoff ein Möbelstoff ist, daß die Rolle an der Hinterseite des Möbelgestelles gelagert ist und daß der Überwurf aus einer Steppdecke besteht, auf der mit Klettbändern ein Laken befestigt ist.

Bei einem erfindungsgemäßen Möbel kann durch einfaches Anziehen an der Stange oder dgl. der Überwurf über die Sitz- bzw. Liegefläche gelegt werden, wobei das Laken leicht ausgewechselt werden kann.

Die federbelastete Rolle könnte an der im Normalfall nicht sichtbaren Rückseite des Möbels gelagert sein. Zweckmäßig ist sie jedoch in einem Hohlraum des Möbelgestelles angeordnet. Dadurch ist sie auch von der Rückseite her nicht sichtbar.

Zum Festhalten der Stange oder dgl. und damit des Überwurfes in der Liegestellung sind verschiedene Anordnungen möglich. Bei einer Ausführungsform der Erfindung ist die Stange mittels eines Klettverschlusses an der vorderen Unterseite des Möbels befestigbar.

Nachstehend ist die Erfindung anhand eines in der Zeichnung dargestellten Ausfuhrungsbeispieles näher beschrieben. Dabei zeigt die Zeichnung im Schnitt ein erfindungsgemäßes Möbel, wobei drei Stellungen des Überwurfes veranschaulicht sind.

Gemäß der Zeichnung ist ein Möbelgestell 1 auf Füßen 2 abgestützt. Eine Polsterung 3 wird von einem Lattenrost 4 getragen und weist eine Sitz- bzw. Liegefläche 5 auf An der hinteren Seite des Möbelgestelles 1 befindet sich ein von einer Wand 6 abgetrennter Hohlraum 7. In diesem Hohlraum 7 ist eine federbelastete Rolle 8, ein sogenannter Selbstroller, drehbar gelagert.

Auf der Rolle 8 ist ein Überwurf 9 aufgewickelt, der an seinem freien Ende mit einer Stange 10, einem Rohr oder dgl. verbunden ist. Der Überwurf 9 besteht, was in der Zeichnung nicht ersichtlich ist, aus einer Steppdecke und einem darauf mit Klettbändern befestigtem Laken (Bett- oder Leintuch). Dieses Laken kann daher zur Reinigung leicht abgenommen und nach der Reinigung wieder befestigt werden.

Die Stange 10 liegt in der aufgewickelten Stellung des Überwurfes 9 (Stellung I) auf einem Schlitz auf, der nach hinten durch eine Wand 11 des Möbelgestelles 1 begrenzt wird. An der zweckmäßig auch mit einem Möbelstoff überzogenen Stange 10 ist eine Handschlaufe 12 befestigt.

Soll der Überzug aus der Stellung I in die Schlafstellung (Stellung III) gebracht werden, braucht bloß an der Handschlaufe 12 angezogen werden, wodurch die Stange 10 mit dem Überwurf 9 über die Sitz- bzw. Liegefläche 5 gezogen wird. Eine Zwischenstellung ist in der Zeichnung mit II bezeichnet.

Auf der Stange 10 ist der eine Teil eines Klettverschlusses 13 befestigt, sodaß die Stange 10 in der Stellung III an der vorderen Unterseite des Möbelgestelles 1 befestigt werden kann.

Im Rahmen der Erfindung sind zahlreiche Abänderungen möglich. Wie bereits ausgeführt, könnte die Rolle 8 auch direkt an der Hinterseite des Möbelgestelles 1 befestigt sein. Es wäre auch möglich, das Möbel mit einer Rückenlehne auszustatten, wobei es beim Herausziehen des Überwurfes 9 nur erforderlich wäre, die Rückenlehne leicht anzuheben.

## Patentansprüche

1. Sitz- und/oder Liegemöbel mit einem Gestell (1), das eine mit Stoff bezogene gepolsterte Sitz- bzw. Liegefläche (15) trägt, wobei am Gestell eine federbelastete Rolle (8) drehbar gelagert ist, auf der ein Überwurf (9) aufgewickelt ist, der an seinem freien Ende mit einer Stange (10) oder dgl. verbunden ist, so daß er von der Rolle (8) abgezogen werden kann und über die Sitz- bzw. Liegefläche legbar ist, **dadurch gekennzeichnet, daß** das Gestell ein Möbelgestell (1) ist, daß der Stoff ein Möbelstoff ist, daß die Rolle (8) an der Hinterseite des Möbelgestelles (1) gelagert ist und daß der Überwurf (9) aus einer Steppdecke besteht, auf der mit Klettbändern ein Laken befestigt ist.

2. Sitz- und/oder Liegemöbel nach Anspruch 1, **dadurch gekennzeichnet, daß** die federbelastete Rolle (8) in einem Hohlraum (7) an der Hinterseite eines Möbelgestelles (1) angeordnet ist.

3. Sitz- und/oder Liegemöbel nach Anspruch 1 oder 2, **dadurch gekennzeichnet, daß** die Stange (10) mittels eines Klettverschlusses (13) an der vorderen Unterseite des Möbelgestelles (1) befestigbar ist

## Claims

1. An item of furniture for sitting on and/or sleeping on comprising a frame (1) that carries a fabric-covered upholstered surface for sitting on or surface for sleeping on (15), wherein on the frame a spring-loaded roller (8) is rotatably held, on which a bedspread (9) is rolled up, which bedspread at its free end is connected to a rod (10) or the like so that it can be unrolled from the roller (8) and can be placed over the surface for sitting on or sleeping on, **characterised in that** the frame is a furniture frame (1), **in that** the fabric is a furniture fabric, **in that** the roller (8) is held at the rear of the furniture frame (1) and **in that** the bedspread (9) comprises a quilted cover to which a bed sheet is attached with the use of hook- and loop fastening tape.

2. The item of furniture for sitting on and/or sleeping on according to claim 1, **characterised in that** the spring-loaded roller (8) is arranged in a hollow space (7) on the rear of a furniture frame (1).

3. The item of furniture for sitting on and/or sleeping on according to claim 1 or 2, **characterised in that** the rod (10) can be attached to the front underside of the furniture frame (1) with the use of hook- and loop fastening tape (13).

## Revendications

1. Meuble siège et/ou couchette avec un châssis (1), portant une surface d'assise ou de couchage (15), un rouleau contraint par ressort (8) sur lequel est enroulé un couvre-lit (9) qui sur son extrémité libre est relié à une barre (10) ou similaire pour permettre de le dérouler du rouleau (8) et de le poser sur la surface d'assise ou de couchage étant logé de façon rotative sur le châssis, **caractérisé en ce que** le châssis est un châssis de meuble (1), **en ce que** le tissu est un tissu d'ameublement, **en ce que** le rouleau (8) est logé sur la face arrière du châssis de meuble (1) et **en ce que** le couvre-lit (9) consiste dans une couette sur laquelle un drap est fixé à l'aide de rubans auto-aggripants.

2. Meuble siège ou couchette selon la revendication 1, **caractérisé en ce que** le rouleau contraint par ressort (8) est disposé dans une cavité (7) sur la face arrière du châssis de meuble (1).

3. Meuble siège ou couchette selon la revendication 1 ou 2, **caractérisé en ce que** la barre (10) peut se fixer sur la face avant inférieure du châssis de meuble (1) au moyen d'une fermeture auto-agrippante (13).
